# EUROPÄISCHE PATENTSCHRIFT

(11) **EP 3 334 606 B1**
(45) Veröffentlichungstag und Bekanntmachung des Hinweises auf die Patenterteilung: **17.06.2020**
(21) Anmeldenummer: 16727732.6
(22) Anmeldetag: 09.06.2016
(51) Int. Cl.: B41J 3/407

(54) **DRUCKMASCHINE FÜR BEHÄLTER UND VERFAHREN ZUM BEDRUCKEN VON BEHÄLTERN**
PRINTING MACHINE FOR CONTAINERS, AND METHOD FOR PRINTING CONTAINERS
MACHINE D'IMPRESSION POUR DES RÉCIPIENTS ET PROCÉDÉ D'IMPRESSION DE RÉCIPIENTS

(30) Priorität: 11.08.2015 DE 102015215295
(43) Veröffentlichungstag der Anmeldung: 20.06.2018
(73) Patentinhaber: Krones AG, 93073 Neutraubling (DE)
(72) Erfinder: GERTLOWSKI, Georg, 93073 Neutraubling (DE); WAHL, Matthias, 93073 Neutraubling (DE); HEIMER, Peggy, 93073 Neutraubling (DE)
(74) Vertreter: Grünecker Patent- und Rechtsanwälte PartG mbB
(86) Internationale Anmeldenummer: PCT/EP2016/063126
(87) Internationale Veröffentlichungsnummer: WO 2017/025217

(56) Entgegenhaltungen:
- DE-A1-102007 050 490
- DE-A1-102011 009 391
- DE-A1-102013 208 065
- US-A1- 2011 232 514

## Beschreibung

Die Erfindung betrifft eine Druckmaschine für Behälter und ein Verfahren zum Bedrucken von Behältern.

Bekanntermaßen lassen sich Behälter, wie beispielsweise Getränkeflaschen, auf einem Behältertisch umlaufend an stationären Behandlungsaggregaten entlangführen und unter Drehung der Behälter um sich selbst mit Druckbildern und/oder Etiketten ausstatten. Jedoch ist der sich dabei ständig ändernde Abstand zwischen den gekrümmten Behälterwänden und dem jeweiligen Aggregat insbesondere beim Bedrucken mittels Tintenstrahldruckköpfen problematisch.

Gemäß der DE 10 2008 012 502 A1 wurde versucht, dieser Problematik durch eine exzentrische Halterung der Behälter auf Drehtellern oder dergleichen entgegenzuwirken. Dabei ändert sich jedoch zwangsläufig die Relativgeschwindigkeit der zu bedruckenden Behälteroberfläche vor dem jeweiligen Druckkopf, wodurch Verzerrungen des Druckbilds und/oder eine schwankende Druckauflösung verursacht werden.

Als alternativen Behelf schlägt die DE 10 2011 009 391 vor, Druckköpfe auf einer entlang des Umfangs eines Behältertisches beweglichen Halterungen synchron mit den zu bedruckenden Behältern während des Bedruckens mitzuführen und die Halterungen nach dem Bedrucken wieder in ihre Ausgangsposition entgegen der Transportrichtung der Behälter zurückzufahren. Zu diesem Zweck sind die Druckköpfe während des Bedruckens im Wesentlichen oberhalb der zu bedruckenden Behälterseitenwand angeordnet.

Nachteilig ist hierbei, dass die Behälter dann während des Bedruckens in eine liegende Stellung gebracht und dabei zentriert um sich selbst gedreht werden müssen. Dies bedingt neben der Zentrierung im Mündungsbereich der Behälter ein Abstützen und Abrollen der Behälter im Seitenwandbereich. Dies kann zu einem unrunden Lauf der Behälter und zu entsprechend schwankenden Druckabständen führen. Außerdem müssen die Druckköpfe der DE 10 2011 009 391 über einen vergleichsweise großen Maschinenwinkelbereich mit den Behältern mitgeführt werden, so dass die Behälter nicht als Behälterstrom mit durchgehend gleichmäßiger Transportteilung verarbeitet werden können sondern nur in Gruppen, zwischen den Lücken gelassen werden müssen, um die Druckköpfe wieder in ihre Ausgangsposition zum Bedrucken der nächsten Behältergruppe zurückzubewegen. Folglich bereitet diese Maschinenkonzept erhebliche Probleme hinsichtlich einer ungenügenden Maschinenleistung und Zentrierung der Behälter.

Es besteht daher der Bedarf für Druckmaschinen und Druckverfahren für Behälter, bei denen sich wenigstens eines der oben genannten Probleme beheben oder zumindest abmildern lässt.

Die gestellte Aufgabe wird mit einer Druckmaschine für Behälter nach Anspruch 1 gelöst. Demnach umfasst diese: einen kontinuierlich drehbaren Behältertisch, an dem um vertikale Achsen um sich selbst drehbare Zentrierhalterungen für die Behälter im Abstand einer Transportteilung umfänglich gleichmäßig verteilt angeordnet sind; und wenigstens eine stationäre Druckstation zum Bedrucken der Behälter. Die Druckstation umfasst wenigstens zwei im Abstand der Transportteilung zueinander angeordnete Druckköpfe, die über einen gemeinsamen Träger verbunden sind und die innerhalb eines Maschinenwinkelsegments der Druckmaschine, und insbesondere des Behältertisches, oszillierend mit den Behältern mitlaufend und zurückbewegbar ausgebildet sind. Die Oszillation der Druckköpfe umfasst dabei eine erste Halbperiode und eine zweite Halbperiode, wobei die erste Halbperiode dem Drucken auf die Behälter dient und der gemeinsame Träger dabei mit den Druckköpfen entsprechend der Transportbewegung des Behältertisches mit den zugeordneten Zentrierhalterungen und Behältern in konstanter Relativposition mitläuft, wobei anschließend in der zweiten Halbperiode der gemeinsame Träger mit den Druckköpfen durch eine Rückholbewegung wieder an den Umkehrpunkt zu Beginn der ersten Halbperiode der Oszillation zurückkehrt, und wobei die der Transportbewegung entgegengesetzte Rückholbewegung derart gesteuert wird, dass die nachlaufenden Behälter ihre jeweils zugeordneten Druckköpfe erst dann erreichen, wenn diese am Umkehrpunkt zu Beginn der ersten Halbperiode angekommen sind oder dort auf die nachlaufenden Behälter warten.

Das Halten und Drehen der Behälter um vertikale Achsen erfordert lediglich eine Zentrierung im Kopfbereich und gegebenenfalls im Bodenbereich der Behälter. Dies erleichtert das Einhalten eines vorgegebenen Druckabstands zwischen einer beispielsweise zylindrischen Behälterseitenwand und einem mitlaufenden Druckkopf. Beispielsweise sind die Behälter auf Drehtellern stehend von oben mittels Zentrierköpfen oder dergleichen eingespannt.

Dadurch, dass die Zentrierhalterungen im Abstand einer Transportteilung gleichmäßig an den Behältertisch ausgebildet sind, und dadurch, dass die Druckköpfe im Abstand der Transportteilung zueinander angeordnet sind, lassen sich die Behälter als kontinuierlicher Behälterstrom mit einheitlicher Transportteilung verarbeiten. Somit ist eine gruppenweise Behandlung der Behälter mit dazwischen liegenden Lücken zum Zurückfahren der Druckköpfe in ihre Ausgangsposition entbehrlich. Anders gesagt, kann jede Zentrierhalterung des Behältertisches mit je einem Behälter im Sinne eines kontinuierlichen Behälterstroms bestückt werden.

Dadurch, dass wenigstens zwei Druckköpfe im Abstand der Transportteilung mit dem Behältertisch mitbewegt werden, lässt sich die Maschinenleistung gegenüber einzeln mitgeführten Druckköpfen erhöhen. Die Druckstation umfasst insbesondere genau zwei im Abstand der Transportteilung zueinander angeordnete Druckköpfe, die beim Drucken gemeinsam mit den Zentrierhalterungen mitlaufen. Es wäre jedoch auch denkbar, beispielsweise drei oder mehr jeweils im Abstand einer Transportteilung zueinander angeordnete Druckköpfe an der Druckstation auszubilden, die beim Drucken gemeinsam mit den Zentrierhalterungen mitlaufen.

Unter dem Maschinenwinkelsegment ist ein Winkelsegment zwischen den äußeren Umkehrpunkten der gemeinsam bewegten Druckköpfe zu verstehen. Dies ist beispielsweise das Winkelsegment zwischen einer Anfangsposition eines ersten Druckkopfs und der Endposition eines zweiten Druckkopfs bezogen auf eine Halbperiode der Oszillation.

Vorzugsweise sind die Druckköpfe auf einem gemeinsamen Träger befestigt, der sich um die Drehachse des Behältertisches schwenken oder entlang eines diesbezüglichen Kreisbogens fahren lässt. Somit oszillieren die Druckköpfe im Wesentlichen entlang eines Kreisbogens mit konstantem Druckabstand zu den jeweils zugeordneten Zentrierhalterungen bzw. Behältern.

Vorzugsweise sind der Träger und die Druckköpfe derart elektrisch gesteuert, dass sich die Druckköpfe beim Drucken mit der Winkelgeschwindigkeit des Behältertisches mit den Behältern bewegen und sich insbesondere mit einer demgegenüber höheren Winkelgeschwindigkeit zurückbewegen. Die Druckköpfe lassen sich somit während des Druckens synchron mit den Behältern bewegen.

Die Druckköpfe können somit innerhalb einer ersten Halbperiode der Oszillation, während des Druckens, mit konstanter Relativposition zur Drehachse der Zentrierhalterungen bzw. der Behälter mitgeführt werden. Durch ein dem gegenüber schnelleres Zurückfahren der Druckköpfe innerhalb einer zweiten Halbperiode der Oszillation lässt sich die Dauer eines Arbeitstakts der Druckstation gegenüber einer Oszillation mit identischen Halbperioden verkürzen. Das heißt, die Halbperiode des synchronisierten Mitbewegens der Druckköpfe dauert vorzugsweise länger als die anschließende Halbperiode des Zurückfahrens der Druckköpfe in ihre Ausgangsposition.

Vorzugsweise ist der Träger mittels Elektromotor, insbesondere Servomotor, angetrieben. Dadurch lassen sich die Arbeitstakte der einzelnen Druckstationen flexibel optimieren, insbesondere hinsichtlich eines exakt synchronisierten Mitlaufens der Druckköpfe mit den Behältern, einer Bewegungsoptimierung an den Umkehrpunkten, und hinsichtlich eines schnellen Zurückfahrens der Druckköpfe.

Vorzugsweise umfasst der Elektromotor wenigstens einen als Kreisbogensegment ausgebildeten Langstator mit Führungsschiene und wenigstens einen daran entlang geführten Läufer. Der Langstator ist dann vorzugsweise als Motormodul mit integrierter Leistungselektronik und Wegerfassung für den Läufer ausgebildet. Der Langstator lässt sich insbesondere konzentrisch bezüglich der Drehachse des Behältertisches ausrichten. Alternativ kann der Langstator aber auch, mittels einer induktiven Energieversorgung, induktiv mit elektrischer Energie versorgt werden.

Vorzugsweise sind auch die Zentrierhalterungen mittels separater Elektromotoren, insbesondere Servomotoren, angetrieben. Dadurch lassen sich die Anfangsdrehlage der Behälter für das Drucken und der Druckvorschub exakt bezüglich der Druckköpfe einstellen. Ferner lässt sich die Druckqualität einstellen, beispielsweise durch Anpassen der Druckauflösung.

Vorzugsweise ist der Träger derart steuerbar, dass das Maschinenwinkelsegment höchstens das Dreifache, insbesondere höchstens das Zweifache eines zwischen den Druckköpfen ausgebildeten Maschinenwinkels beträgt. Beispielsweise schließen zwei Druckköpfe einer Druckstation einen Maschinenwinkel entsprechend genau einer Transportteilung des Behältertisches ein. Entsprechend schließen drei Druckköpfe einer Druckstation einen Maschinenwinkel entsprechend genau zwei Transportteilungen des Behältertisches ein.

Somit lassen sich mehrere Druckstationen platzsparend umfänglich hintereinander liegend in der Peripherie des Behältertisches anordnen, ohne sich gegenseitig zu behindern. Eine derart kompakte Bauweise der Druckstationen wird unter anderem dadurch ermöglicht, dass das Zurücklaufen der Druckköpfe auf dem Halter entgegen der Transportbewegung der Behälter und gegebenenfalls bei einer höheren Winkelgeschwindigkeit als beim synchronen Mitlaufen mit den Behältern erfolgt. Für das Zurückfahren der Druckköpfe werden daher vergleichsweise kurze Zeitspannen benötigt.

Vorzugsweise ist die Druckstation modular ausgebildet, derart dass sie sich auf die Drehachse des Behältertisches weisend andocken lässt. Zu diesem Zweck sind beispielsweise mehrere Druckstation mit einheitlichen mechanischen Kupplungen und elektrischen Anschlüssen vorhanden. Dadurch lassen sich Druckstationen einfach austauschen und/oder in unterschiedlichen Maschinenwinkelbereichen der Druckmaschine andocken. Vorzugsweise sind dann ferner entsprechend modular ausgebildete Behandlungsstationen zum Vorbehandeln oder Nachbehandeln der Behälter vorhanden. Diese können im Bereich des Behältertisches angedockt sein oder an separaten Behandlungstischen vom Rundläufertyp.

Vorzugsweise sind ferner bezüglich eines Teilkreises für die Behälter den Druckköpfen gegenüberliegend Kameras oder weitere Druckköpfe angeordnet, die sich synchron mit den oszillierenden Druckköpfen bewegen lassen. Die Kameras und/oder weiteren Druckköpfe sind dann vorzugsweise innerhalb des Teilkreises angeordnet, so dass die Behälter zwischen diesen und den an den Haltern außerhalb oszillierenden Druckköpfen positioniert sind. Somit lassen sich mehrere Druckvorgänge gleichzeitig oder ein Druckvorgang und eine Inspektion gleichzeitig oder zumindest zeitlich überlappend durchführen.

Vorzugsweise sind die Druckköpfe Tintenstrahldruckköpfe zum Direktbedrucken der Behälter. Damit lassen sich hochwertige Druckbilder ohne Umrüsten der Druckstationen auch für unterschiedliche Produkte und/oder Qualitätsanforderungen herstellen.

Vorzugsweise umfasst die Druckmaschine ferner einen mit dem Behältertisch mechanisch verblockten und kontinuierlich drehbaren Behandlungstisch mit wenigstens einer modularen und stationär andockbaren Behandlungsstation zum Vorbehandeln der Behälter, und/oder einen mit dem Behältertisch mechanisch verblockten und kontinuierlich drehbaren Behandlungstisch mit wenigstens einer modularen und stationär andockbaren Behandlungsstation zum Nachbehandeln der Behälter. Dadurch lassen sich unerwünschte Wechselwirkungen zwischen Vorbehandlung, Drucken und Nachbehandlung vermeiden und einzelne Behandlungsschritte qualitativ verbessern. Vorzugsweise umfassen derartige Behandlungsstationen dann wenigstens zwei im Abstand der Transportteilung zueinander angeordnete Behandlungsmodule, die innerhalb eines Maschinenwinkelsegments des jeweiligen Behandlungstisches oszillierend mit dem Behälter mitlaufend und zurückbewegbar sind

Denkbar wäre jedoch auch wenigstens eine der Druckstation vorgelagerte oder nachgelagerte Behandlungsstation zum Ausrichten, Vorbehandeln, Nachbehandeln und/oder Inspizieren der Behälter an dem Behältertisch, wobei die Behandlungsstation dann wenigstens zwei im Abstand der Transportteilung zueinander angeordnete Behandlungsmodule umfasst, die innerhalb eines weiteren Maschinenwinkelsegments der Druckmaschine bzw. des Behältertisches oszillierend mit dem Behälter mitlaufend und zurückbewegbar sind.

Somit lässt sich der Maschinenwinkelbereich zwischen Einlauf und Auslauf der Behälter flexibel für mehrere Behandlungsschritte nutzen. Hierbei können die einzelnen Behandlungsschritte bei einer oszillierenden Bewegung der Behandlungsmodule mit der Maschinenleistung der Druckstationen erfolgen, insbesondere mit Halbperioden der Oszillation wie oben für die Druckstationen beschrieben.

Die gestellte Aufgabe wird ebenso mit einem Verfahren zum Bedrucken von Behältern nach Anspruch 11 gelöst. Demnach werden die Behälter als kontinuierlicher Behälterstrom im Abstand von je einer Transportteilung zueinander auf einen Behältertisch transportiert. Ferner oszillieren wenigstens zwei Druckköpfe, die über einen gemeinsamen Träger verbunden sind, im konstanten Abstand der Transportteilung zueinander teilumfänglich an dem Behältertisch. Hierbei laufen die Druckköpfe während des Druckens synchron mit dem Behältertisch mit. Ferner werden die Behälter dabei um vertikale Achsen um sich selbst gedreht. Die Oszillation der Druckköpfe umfasst dabei eine erste Halbperiode und eine zweite Halbperiode, wobei in der ersten Halbperiode die Behälter bedruckt werden und dabei der gemeinsame Träger mit den Druckköpfen entsprechend der Transportbewegung des Behältertisches mit den zugeordneten Zentrierhalterungen und Behältern in konstanter Relativposition mitläuft, wobei anschließend in der zweiten Halbperiode der gemeinsame Träger mit den Druckköpfen durch eine Rückholbewegung wieder an den Umkehrpunkt zu Beginn der ersten Halbperiode der Oszillation zurückkehrt, und wobei die der Transportbewegung entgegengesetzte Rückholbewegung derart gesteuert wird, dass die nachlaufenden Behälter ihre jeweils zugeordneten Druckköpfe erst dann erreichen, wenn diese am Umkehrpunkt zu Beginn der ersten Halbperiode angekommen sind oder dort auf die nachlaufenden Behälter warten.

Vorzugsweise wird die Drehung der Behälter elektrisch gesteuert, um die Behälter beim Bedrucken, insbesondere gegenläufig zur Drehrichtung des Behältertisches, mit einem vorgegebenen Druckvorschub bezüglich der Druckköpfe um sich selbst zu drehen. Dies ermöglicht qualitativ hochwertige Druckbilder, die sich zudem flexibel an unterschiedliche Produkte ohne Umrüsten der Druckstationen anpassen lassen.

Vorzugsweise werden die Behälter beim Drucken wenigstens halbumfänglich, insbesondere vollumfänglich, um sich selbst gedreht. Dadurch können umfänglich durchgehende und/oder qualitativ einheitliche Druckbilder bei konstanter Positionierung der Behälterlängsachse vor dem Druckkopf erzeugt werden.

Vorzugsweise oszillieren die Druckköpfe in einem Arbeitstakt, bei dem die Druckköpfe innerhalb eines Anteils von höchstens 40 Prozent, insbesondere höchstens 30 Prozent, der Dauer des Arbeitstakts entgegen der Transportbewegung der Behälter zurückbewegt werden. Dadurch lässt sich das für das Bedrucken mit einer bestimmten Druckstation benötigte Maschinenwinkelsegment minimieren. Anders gesagt, lässt sich ein für die Druckstation verfügbares Maschinenwinkelsegment überwiegend für den Druckvorgang an sich verwenden. Der Arbeitstakt besteht aus einer ersten Halbperiode der Oszillation zum Drucken und aus einer zweiten Halbperiode der Oszillation zum Zurückbewegen der Druckköpfe.

Vorzugsweise beträgt der Druckvorschub am Druckkopf wenigstens 300 mm/s. Dadurch lässt sich die Maschinenleistung der Druckmaschine für eine Verwendung in Getränkeabfüllanlagen optimieren.

Vorzugsweise wird wenigstens einer der Druckköpfe im Störungsfall selektiv inaktiviert und das Drucken wird unter Drehung des Behältertisches mit reduzierter Winkelgeschwindigkeit fortgesetzt. Das heißt, es wird beispielsweise jeder zweite Druckkopf inaktiviert, so dass die Druckmaschine beispielsweise noch mit halber Maschinenleistung bis zur Instandsetzung betrieben werden kann. Das heißt, bis zum Wiederherstellen der vollen Funktionstüchtigkeit der Druckmaschine verursachte Produktionsausfälle können dadurch halbiert werden.

Bevorzugte Ausführungsformen der Erfindung sind in den Zeichnungen dargestellt. Es zeigen:
Figur 1 eine schematische Draufsicht auf eine erste Ausführungsform einer Druckmaschine;
Figuren 2A bis 2C zwei Behälter und zwei schematisierte Druckköpfe beim Drucken;
Figur 3 eine schematische Draufsicht auf eine zweite Ausführungsform einer Druckmaschine mit modularen Behandlungsstationen;
Figur 4 eine schematische Vorderansicht einer modularen Druckstation;
Figur 5 eine schematische seitliche Ansicht der modularen Druckstation; und
Figur 6 die Druckmaschine der zweiten Ausführungsform mit angedockter Druckstation.

Wie die Figur 1 erkennen lässt, umfasst die erfindungsgemäße Druckmaschine 1 in einer ersten bevorzugten Ausführungsform drei oder eine davon abweichende Anzahl stationärer Druckstationen 2, 3, 4, an denen jeweils ein erster Druckkopf 5 und ein zweiter Druckkopf 6 an einem gemeinsamen Träger 7 zum Ausführen einer umfänglichen Oszillation 8 bezüglich eines in Transportrichtung 9a kontinuierlich drehbaren Behältertisches 9 befestigt sind.

Die teilumfängliche Oszillation 8 der Druckköpfe 5, 6 überstreicht einen Maschinenwinkelbereich 10, der durch einen äußeren Umkehrpunkt 5a des ersten Druckkopfs 5 und einen äußeren Umkehrpunkt 6a des zweiten Druckkopfs 6 definiert ist. Der gemeinsame Träger und der zweite Druckkopf sind zum besseren Verständnis am äußeren Umkehrpunkt des ersten Druckkopfs mit durchgezogenen Linien und am Umkehrpunkt des zweiten Druckkopfs gestrichelt dargestellt und mit den Bezugszeichen 7' und 6' versehen.

In der Figur 1 sind ferner die Transportteilung 9b des Behältertisches 9, der Teilkreis 9c des Behältertisches 9 für zu bedruckende Behälter 11 und die Drehachse 9d des Behältertisches angedeutet. Im Beispiel der Figur 1 beträgt das Maschinenwinkelsegment 10 zwischen den äußeren Umkehrpunkten 5a, 6a zwei Transportteilungen 9b. Dies ist jedoch nicht zwingend erforderlich, wie das Beispiel der Figuren 2A bis 2C anhand einer ersten Halbperiode der Oszillation 8 zum Bedrucken der Behälter 11 verdeutlicht.

In der Figur 2A ist ein Ausschnitt des Behältertisches 9 mit Zentrierhalterungen 12 angedeutet, die mit jeweils einem zu bedruckenden Behälter 11, beispielsweise einer Flasche, bestückt sind. Die Zentrierhalterungen 12 sind um vertikale Drehachsen 12a drehbar und umfassen beispielsweise je einen individuell mittels Elektromotor 12b angetriebenen Drehteller 12c und einen drehbaren Zentrierkopf 12d für die Behälteroberseite, siehe beispielsweise die Figur 6. Ferner ist der gemeinsame Träger 7 mit dem ersten Druckkopf 5 und dem zweiten Druckkopf 6 schematisch angedeutet. Die Transportrichtung 9a ist lediglich beispielhaft derjenigen der Figur 1 entgegengesetzt.

In der Fig. 2A ist ein Zustand an einem ersten Umkehrpunkt 8a der Oszillation, also zu Beginn der ersten Halbperiode der Oszillation 8 dargestellt. Die erste Halbperiode dient dem Drucken auf den Behälter 11. Das von den Druckköpfen 5, 6 bei der Oszillation 8 insgesamt überstrichene Maschinenwinkelsegment 10 ist als Bogensegment ebenso schematisch angedeutet wie der zwischen den Druckköpfen ausgebildete Maschinenwinkel 10a. Ab dem ersten Umkehrpunkt 8a wird die gemeinsame Bewegung der Druckköpfe 5, 6 mit der Winkelgeschwindigkeit des Behältertisches 9 synchronisiert. Die Druckköpfe 5, 6 laufen somit entsprechend der Transportbewegung 9a mit den zugeordneten Zentrierhalterungen 12 und Behältern 11 in konstanter Relativposition mit.

Die Figur 2B verdeutlicht einen Zustand während der ersten Halbperiode, in dem die synchron mitlaufenden Druckköpfe 5, 6 die Behälter 11 bereits teilumfänglich mit einem Druckbild 11a ausgestattet haben. Während des Druckens werden die Behälter 11 kontinuierlich um die Drehachsen 12a der Zentrierhalterungen 12 mit einer der Transportbewegung 9a vorzugsweise entgegen gesetzten Drehbewegung 12e gedreht.

Die Figur 2C zeigt den gemeinsamen Träger 7 mit den Druckköpfen 5, 6 an einem zweiten Umkehrpunkt 8b der Oszillation, also am Ende der ersten Halbperiode der Oszillation 8. Wie die Figur 2C ferner erkennen lässt, ist der Druckvorgang spätestens zu diesem Zeitpunkt beendet und das Druckbild 11a vorzugsweise vollumfänglich ausgebildet. Zu diesem Zweck wird der Behälter 11 während des synchronisierten Mitbewegens der Druckköpfe 5, 6 vorzugsweise vollumfänglich um sich selbst gedreht.

Im Anschluss daran folgt die zweite Halbperiode der Oszillation 8, in der der gemeinsame Träger 7 mit den Druckköpfen 5, 6 durch eine gestrichelt angedeutete Rückholbewegung 8c wieder an den ersten Umkehrpunkt 8a der Oszillation zurückkehrt. Aufgrund der kontinuierlichen Transportbewegung 9a kommen nachlaufende Behälter 11' den Druckköpfen 5, 6 dabei entgegen, so dass am Ende der zweiten Halbperiode der Oszillation 8 wieder der Zustand der Fig. 2A erreicht ist, wobei dann allerdings die nachlaufenden Behälter 11' an den Druckköpfen 5, 6 positioniert sind und während einer anschließenden weiteren ersten Halbperiode der Oszillation 8 von den synchron mitlaufenden Druckköpfen 5, 6 bedruckt werden.

Für den gemeinsamen Halter 7 ist beispielsweise eine in der Figur 2B lediglich schematisch angedeutete stationäre Führungseinrichtung 7a ausgebildet, beispielsweise eine Schiene, ein geeigneter Schwenkmechanismus oder dergleichen, die auch Bestandteil eines Linearmotorsystems sein kann.

Die der Transportbewegung 9a entgegengesetzte Rückholbewegung 8c wird derart gesteuert, dass die nachlaufenden Behälter 11' ihre jeweils zugeordneten Druckköpfe 5, 6 erst dann erreichen, wenn diese am ersten Umkehrpunkt 8a angekommen sind oder dort auf die nachlaufenden Behälter 11' warten.

Die zweite Halbperiode der Oszillation 8 lässt sich zu diesem Zweck verkürzen, indem die Rückholbewegung 8c mit einer größeren absoluten Winkelgeschwindigkeit ausgeführt wird als die Transportbewegung 9a. Der zeitliche Anteil der Rückholbewegung 8c an einem Arbeitstakt der Druckstation 2, 3, 4 ist dann kleiner als der zeitliche Anteil des synchronen Mitlaufens der Druckköpfe 5, 6 mit den Zentrierhalterungen 12. Beispielsweise lässt sich ein Arbeitstakt verwirklichen, bei dem die Dauer der zweiten Halbperiode der Oszillation, bzw. die Rückholbewegung 8c lediglich 40 Prozent, insbesondere höchsten 30 Prozent, des Arbeitstakts einnimmt. Dadurch lässt sich das für die Oszillation 8 der Druckköpfe 5, 6 benötigte Maschinenwinkelsegment 10 minimieren.

Wie die Figur 1 ferner erkennen lässt, können den Druckköpfen 5, 6 bezüglich des Teilkreises 9c gegenüberliegend weitere Druckköpfe 15, 16 an einem gemeinsamen Träger 17 im Bereich des Behältertisches 9 ausgebildet sein. Der gemeinesame Träger 17 mit den weiteren Druccköpfen 15, 16 lässt sich dann vorzugsweise synchron mit der Oszillation des gemeinsamen Trägers 7 und der Druckköpfe 5, 6 bewegen. Dies gilt wenigstens für das synchrone Mitbewegen mit den Zentrierhalterungen 12 beziehungsweise den Behältern 11 in der ersten Halbperiode der Oszillation 8, optional auch für die Rückholbewegung 8c in der zweiten Halbperiode. Dies ist in der Figur 1 lediglich schematisch angedeutet.

Anstelle der weiteren Druckköpfe 15, 16 könnten ebenso Kameras 18, 19 an einem gemeinsamen Träger 20 synchron mit den Druckköpfen 5, 6 und dem gemeinsamen Träger 7 einer Druckstation 2, 3, 4 mitlaufend ausgebildet sein. Wie die Figur 1 diesbezüglich ferner andeutet, könnten die Kameras 18, 19 auch auf einen gemeinsamen Träger 20 beispielsweise um eine Transportteilung 9b versetzt zu wenigstens einer Druckstation 2, 3, 4 ausgebildet sein. Die Kameras 18, 19 könnten zum Überprüfen unterschiedlicher Behälter 11 oder Behälterbereiche höhenverstellbar sein.

Ebenso könnten Behandlungsmodule 21, 22 mit einem prinzipiell in der zuvor beschriebenen Weise oszillierenden gemeinsamen Träger 23 an weiteren Behandlungsstationen 24 der Druckmaschine 1 ausgebildet sein. In der Figur 1 ist stellvertretend eine Nachbehandlungseinheit zum Trocknen von Aufdrucken beispielhaft schematisch angedeutet. Der Vollständigkeit halber angedeutet sind in der Figur 1 ferner ein Einlaufsternrad 25 und ein Auslaufsternrad 26.

Zum Antrieb der gemeinsamen Träger 7, 17, 20, 23 sind vorzugsweise Servomotoren an den Druckstationen 2, 3, 4 und/oder Behandlungsstationen 24 ausgebildet. Die Zentrierhalterungen 12 werden vorzugsweise mittels Servomotoren individuell um sich selbst gedreht. Die Zentrierhalterungen 12 werden beim Drucken vorzugsweise entgegen der Transportbewegung 9a gedreht.

Die Servomotoren können mittels herkömmlicher Antriebstechnik mit den Trägern 7, 17, 20, 13 und den Zentrierhalterungen 12 verbunden werden und sind daher nicht separat dargestellt. Die einzelnen Servomotoren der Druckmaschine 1 lassen sich auf flexible Weise mittels herkömmlicher Steuereinrichtungen 27 und vorzugsweise bidirektionalem Datenaustausch 27a ansteuern. Die Oszillation 8 und die Drehbewegung 12e der Zentrierhalterungen 12 um sich selbst können auf diese Weise flexibel an die Transportbewegung 9a des Behältertisches 9 und die geforderte Druckqualität auf den Behältern 11 und deren Durchmesser angepasst werden.

Hierbei sind beliebige Geschwindigkeitsprofile sowohl für die teilumfängliche Oszillation 8 als auch für die Drehbewegung 12e der Zentrierhalterungen 12 um sich selbst denkbar, Insbesondere wird mittels der Servomotoren eine individuelle Einstellung der Anfangsdrehlage einzelner Behälter 11 für das Drucken ermöglicht. Die gegebenenfalls zufällige Drehlage der einzelnen Behälter 11 beim Einlaufen in die Druckmaschine 1 kann beispielsweise mittels einer (nicht dargestellten) Ausrichteinheit erkannt und für die nachfolgenden Druckvorgänge in die Anfangsdrehlage korrigiert werden.

Die gemeinsamen Träger 7 umfassen vorzugsweise in umfänglicher Richtung bewegliche Schlitten bzw. Läufer, die somit entlang eines Kreisbogens 9e an dem Behältertisch 9 entlang laufen. Entsprechende Schwenkeinrichtungen, die ein Schwenken um die vertikale Drehachse des Behältertisches 9 ermöglichen, sind ebenso denkbar.

Mit der erfindungsgemäßen Druckmaschine 1 kann wie folgt gearbeitet werden:
Die Behälter 11 werden als kontinuierlicher Behälterstrom mit einheitlicher Transportteilung 9b an den Behältertisch 9 übergeben, so dass stromabwärts des Einlaufsterns 25 jede Zentrierhalterung 12 mit je einem Behälter 11 bestückt ist. Unter kontinuierlicher Drehung des Behältertisches 9 werden die Behälter 11 auf diese Weise den Druckstationen 2, 3, 4 zugeführt und die Druckköpfe 5, 6 auf den gemeinsamen Trägern 7 mit den Behältern 11 synchron mitbewegt, sobald die Behälter 11 die zugeordneten Druckköpfe 5, 6 erreicht haben. Die Druckköpfe 5, 6 laufen dann über ein vorgegebenes Maschinenwinkelsegment 10 synchron mit den Behältern 11 mit, bis auf den Behältern 11 ein vorgegebenes Druckbild 11a vorzugsweise vollumfänglich angebracht worden ist. Ein vollumfänglicher Aufdruck ist jedoch nicht zwingend erforderlich. Anschließend fahren die Träger 7 in ihre Ausgangsposition zum Bedrucken der nachfolgenden Behälter 11 zurück.

Das für den Druckvorgang bereitgestellte Maschinenwinkelsegment 10 lässt sich prinzipiell beliebig in Abhängigkeit von der Größe des Druckbilds 11a, der gewünschten Qualität des Druckbilds 11a, der Umlaufgeschwindigkeit des Behältertisches 9, dem Behälterdurchmesser und/oder der mit den Druckköpfen 5, 6 möglichen Druckgeschwindigkeit einstellen.

Durch eine Synchronisierung einzelner Druckstationen 2, 3, 4 und/oder Behandlungsstationen 24 zueinander ließen sich an dem Behältertisch 9 prinzipiell sogar teilweise überlappende Maschinenwinkelbereiche 10 verwirklichen.

Die Behälter 11 könnten im Bereich der ersten Druckstation 2 mit einer ersten Farbkomponenten eines Farbmodells, wie beispielsweise RGB oder CMYK, bedruckt werden und in den nachfolgenden Druckstationen 3, 4 mit weiteren Farbkomponenten desselben Farbmodells. Hierbei ist durch die Verwendung von Servomotoren in den Druckstationen 2, 3, 4 und bei den Zentrierhalterungen 12 eine hohe Präzision der einzelnen Teildruckbilder zueinander gewährleistet.

Ebenso wäre es denkbar, weitere Komponenten eines Druckbildes, beispielsweise Schwarzpigmente oder dergleichen, mit den weiteren Druckköpfen 15, 16 aufzudrucken und/oder die Druckbilder 11a mit Hilfe der Kameras 18, 19 zu inspizieren.

Hierbei ermöglicht das innerhalb der Maschinenwinkelsegmente 10 synchronisierte Mitführen der Druckköpfe 5, 6, 15, 16, der Kameras 18, 19 oder anderweitiger Behandlungsmodule 21, 22 eine Behandlung oder Inspektion bei konstanter Relativposition zwischen den Zentrierhalterungen 12 und den einzelnen Druckköpfen / Kameras / Behandlungsmodulen bei vergleichsweise hoher Maschinenleistung.

Es ließen sich beispielsweise auch drei Druckköpfe / Kameras / Behandlungsmodule, oder eine noch größere Anzahl derartiger Einheiten, auf je einem gemeinsamen Träger 7, 17, 20, 23 befestigen und mittels teilumfänglicher Oszillation 8 mit den Zentrierhalterungen 12 und den Behältern 11 synchron mitführen.

Mittels teilumfänglicher Oszillation 8 lassen sich am Behältertisch 9 beispielsweise auch die folgenden Behandlungsschritte besonders hochwertig und effizient durchführen:
- Ausrichten der Behälter anhand von Behälterstrukturen wie beispielsweise Embossings oder dergleichen, beispielsweise mittels Durchlichtbeleuchtung gegenüber wenigstens einer Kamera 18, 19, und insbesondere vor dem Bedrucken der Behälter 11;
- Vorbehandeln der Behälter durch Coronabehandlung oder anderweitigen Energieeintrag, um die Bedruckbarkeit vom Kunststoffbehältern zu verbessern; und
- Nachbehandeln der bedruckten Behälter 11, wie beispielsweise Trocknen von Tinten, insbesondere mittels UV-Bestrahlung von UV-härtenden Tinten.

Die teilumfängliche Oszillation 8 entspricht einem Arbeitstakt der Druckstationen 2, 3, 4. Dieser kann sich beispielsweise zeitlich aus einer ersten Halbperiode zum Drucken von 50 bis 80 % und einer zweiten Halbperiode von 50 bis 20% zu insgesamt 100% zusammensetzen.

Ferner ist es denkbar, beim Ausfall einer der Druckköpfe 5, 6 lediglich den defekten Druckkopf und die funktional entsprechenden Druckköpfe weiterer Druckstationen zu deaktivieren und die Druckmaschine 1 mit insgesamt halber Leistung weiterlaufen zu lassen, bis der Defekt behoben worden ist. Somit kann ein Totalausfall der Druckmaschine 1 aufgrund eines Defekts eines einzelnen Druckkopfs 5 vermieden oder zumindest zeitlich minimiert werden.

Wie die Fig. 3 erkennen lässt, umfasst die Druckmaschine 31 in einer zweiten bevorzugten Ausführungsform mehrere modulare Druckstationen 32 bis 37, die beispielsweise zum Bedrucken mit unterschiedlichen Farben ausgebildet sein können. Jede der Druckstationen 32 bis 37 umfasst einen ersten Druckkopf 5 und einen zweiten Druckkopf 6, die an einem gemeinsamen Träger 7 zum Ausführen der teilumfänglichen Oszillation 8 befestigt sind, wie dies oben für die Druckmaschine 1 der ersten Ausführungsform beschrieben wurde. Sämtliche zuvor bezüglich der Druckstationen 2, 3 und 4 beschriebenen Funktionen lassen sich auch mit den modularen Druckstationen 32 bis 37 ausführen, so dass auf eine erneute Beschreibung und Darstellung der teilumfänglichen Oszillation 8 und der dazugehörigen Druckvorgänge für die Druckmaschine 31 der zweiten Ausführungsform verzichtet wird. Folglich sind in den Figuren 3 bis 6 funktional gleichwertige Elemente und Symbole mit den gleichen Bezugszeichen versehen wie in den Figuren 1 und 2A bis 2C.

Die Druckmaschine 31 der zweiten Ausführungsform unterscheidet sich von der Druckmaschine 1 der ersten Ausführungsform im Wesentlichen dadurch, dass am Behältertisch 9 lediglich ein eingangsseitiges Behandlungsmodul 38 zur Drehlagenausrichtung der Behälter 11 und ansonsten nur modulare Druckstationen 32 bis 37 stationär angedockt sind. Weitere Behandlungsstationen 39, 40 zur Vorbehandlung der Behälter 11 mittels Beflammen, Coronabehandlung oder Plasmabehandlung sowie eine Behandlungsstation 41 zum Auftragen und Trocknen einer Grundierung oder dergleichen sind an einem eingangsseitigen ersten Behandlungstisch 42 stationär angedockt. Ebenso sind ausgangsseitig eine Behandlungsstation 43 zur UV-Trocknung, eine Behandlungsstation 44 zur bildgebenden Behälterinspektion und/oder eine Behandlungsstation 45 zum Versiegeln der bedruckten Behälter 11 mit einer Schutzschicht, einem Lack oder dergleichen stationär an einem ausgangsseitigen zweiten Behandlungstisch 46 angedockt.

Zwischen dem Behältertisch 9 und dem eingangsseitigen beziehungsweise ausgangsseitigen Behandlungstisch 42, 46 sind beispielsweise Transportsterne 47 in an sich bekannter Weise ausgebildet. Ein entsprechender Transportstern 47 kann ebenso am Eingang des Behandlungstisches 42 ausgebildet sein. Die Transportsterne 47 können die Behälter 11 beispielsweise im Neck-Handling handhaben, insbesondere falls es sich bei den Behältern 11 um leere Behälter handelt. Der Behältertisch 9 und die Behandlungstische 42, 46 sind somit vorzugsweise mechanisch miteinander verblockt.

Schematisch angedeutet sind ferner ein herkömmlicher Maschineneinlauf 48 mit einer Einteilschnecke oder dergleichen sowie ein herkömmlicher Maschinenauslauf 49, der beispielsweise einen Multifunktionsstern 49a, einen Transferstern 49b und/oder eine Förderstrecke 49c umfassen kann. Diese optionalen Ausleitvarianten sind in der Figur 3 zum Teil gestrichelt dargestellt.

Ebenso gestrichelt ist eine optional blockartig mit der Druckmaschine 31 verbundene Streckblasmaschine 100 schematisch dargestellt.

Die Druckmaschine 31 der zweiten Ausführungsform bietet gegenüber der ersten Ausführungsform den Vorteil, dass der gesamte Bereich des Behältertisches 9 für das Ausrichten und Bedrucken der Behälter 11 verwendet werden kann und gegenseitige Beeinträchtigungen unterschiedlicher Behandlungsschritte durch die räumliche Aufteilung auf den Behältertisch 9, den ersten Behandlungstisch 42 und den zweiten Behandlungstisch 46 vermieden werden können.

Wie die Figuren 4 und 5 erkennen lassen, umfassen die Druckstationen 32 bis 37 jeweils ein fahrbares Untergestell 50, eine Tintenversorgung 51, einen Rahmen 52 sowie einen daran befestigten Langstator 53 mit einem Führungsprofil oder dergleichen und daran kugelgeführten Läufern 54, an denen die ersten und zweiten Druckköpfe 5, 6 mittels des gemeinsamen Trägers 7 befestigt sind.

Die Druckköpfe 5, 6 sind beispielsweise durch Versorgungsleitungen 55 mit Schnellkupplungen oder dergleichen an die Tintenversorgung 51 angeschlossen. Die modularen Druckstationen 32 bis 37 umfassen ferner vorzugsweise eine Abdeckhaube 56, deren Innenraum sich beispielsweise klimatisieren lässt. Das Untergestellt 50 kann beispielsweise als ein auf Rollen 57 fahrbarer Aggregatwagen ausgebildet sein.

Wie die Figuren 5 und 6 schematisch andeuten, lassen sich einzelne modulare Druckstationen 32 bis 37 beispielsweise mit Hilfe von mechanischen Kupplungen 58 seitlich im Bereich des Behältertisches 9 stationär andocken.

Die modularen Druckstationen 32 bis 37 werden beispielsweise mittels einer (nicht dargestellten) Steckverbindung mit dem Behältertisch 9 zur Versorgung mit Energie und zur Übertragung von Daten verbunden. Somit lassen sich die einzelnen in der Druckstation 32 bis 37 vorhandenen Aggregate sowohl mit elektrischer und/oder pneumatischer Energie versorgen als auch von der Druckmaschine 31 zentral steuern. Hierbei werden die einzelnen modularen Druckstationen 32 bis 37 von der Druckmaschine 31 identifiziert. Dies gilt ebenso für weitere Behandlungsstationen 39 bis 41 und 43 bis 45.

Besonders vorteilhaft ist eine Ausgestaltung der Druckmaschine 31, bei der diese an die einzelnen Druckstationen 32 bis 37 sowie an die Behandlungsstationen 38 bis 41 und 43 bis 45 Adressinformationen überträgt. Eine derartige Adressinformation ist beispielsweise eine Internetprotokoll-Adresse. Die Übertragung der Adressinformation kann dabei sowohl vor der entgegengesetzten Übermittlung von Identifikationsdaten an die Druckmaschine 31 erfolgen als auch danach. Besonders vorteilhaft ist hierbei eine bedienerseitige Zuweisung fester Internetprotokoll-Adressen über die Druckmaschine 31 an die einzelnen modularen Druckstationen 32 bis 37 und modularen Behandlungsstationen 38 bis 41 und 43 bis 45. Besonders vorteilhaft ist hierbei eine Übertragung der Adressinformationen von der Druckmaschine 31 an die einzelnen modularen Druckstationen und/oder Behandlungsstationen vor der Übertragung der jeweiligen Identifikationsdaten an die Druckmaschine 31. In diesem Fall kann die Kommunikation zwischen dem Behältertisch 9 und den einzelnen modularen Druckstationen und/oder Behandlungsstationen unter der zugewiesenen Adressinformation, beispielsweise einer entsprechenden Netzwerkadresse, erfolgen.

Die Figur 6 zeigt eine modulare Druckstation 32 bis 37 im angedockten Zustand an den Behältertisch 9. Zu diesem Zweck ist am Behandlungstisch 9 vorzugsweise eine motorbetriebene Docking-Station 60 ausgebildet, mit der sich die mittels der Kupplungen 59 arretierte Druckstation 32 bis 37 anheben lässt, so dass die Rollen 57 entlastet sind. Die Druckstation 32 bis 37 ist dann in einer bezüglich des Behältertisches 9 stationären und mechanisch fest veränderten Position.

In der Figur 5 sind ferner die Zentrierhalterungen 12 in einer bevorzugten Ausführungsform mit Drehtellern 12c, Servomotoren 12b, Zentrierköpfen 12d und diesen zugeordnete Hubeinheiten 12f dargestellt.

Der Langstator 53 ist in Form eines Kreisbogens ausgebildet, so dass die Druckköpfe 5, 6 konzentrisch zur Drehachse 9d des Behältertisches 9 entlang eines Kreisbogens 9e laufen. Hierbei sind beispielsweise einzelne Ringsegmente des Langstators als Motormodule umfassend eine Leistungselektronik sowie eine Wegerfassung für die Läufer 54 ausgebildet. Die dazugehörigen Läufer 54 weisen beispielsweise eine spielfreie Rollenlagerung auf dem Langstator 53 auf. Die Motormodule wirken dann gleichermaßen als Führungsschiene und als aktiver Antrieb für die Läufer 54. Damit lassen sich die vorstehend beschriebenen Bewegungsabläufe für die teilumfängliche Oszillation 8 auf präzise und flexible Weise ausführen und an die jeweiligen Anforderungen beim Bedrucken der Behälter 11 anpassen.

Die modularen Druckstationen 32 bis 37 sowie die modularen Behandlungsstationen 38 bis 41 sowie 43 bis 45 müssen nicht zwangsläufig fahrbar ausgebildet sein. Diese könnten ebenso gut auf Kalottenfüßen stehen und lösbar im Bereich des Behältertisches 9 beziehungsweise der Behandlungstische 42, 46 angedockt werden. Unter modular ist vielmehr zu verstehen, dass die einzelnen modularen Stationen gleichartige Schnittstellen aufweisen, so dass sie austauschbar an dem Behältertisch 9 beziehungsweise an den Behandlungstischen 42, 46 befestigt werden können.

Ferner können die beispielhaft dargestellten modularen Behandlungsstationen auf gleiche Weise wie die in den Figuren 3 bis 5 dargestellten Druckstation 32 bis 37 auf einer Kombination von den Druckmodulen 5, 6 entsprechenden Behandlungsmodulen basieren, die mittels Läufer 54 an einem Langstator 53 entlang eines Kreisbogens beweglich sind.

Somit lassen sich teilumfängliche Oszillationen 8 einzelner Druckmodule beziehungsweise Behandlungsmodule, wie unter Bezugnahme auf die Figuren 2a bis 2c beschrieben wurde, flexibel an die Erfordernisse für einzelne Behandlungsschritte anpassen. Das heißt, sämtliche bezüglich der Druckköpfe 5, 6 beschriebenen Oszillationsbewegungen können prinzipiell ebenso mit Behandlungsmodulen der Behandlungsstationen 38 bis 41 und 43 bis 45 ausgeführt werden.

## Patentansprüche

1. Druckmaschine (1, 31) für Behälter (11), mit einem kontinuierlich drehbaren Behältertisch (9), an dem um vertikale Achsen (12a) um sich selbst drehbare Zentrierhalterungen (12) für die Behälter im Abstand einer Transportteilung (9b) umfänglich gleichmäßig verteilt angeordnet sind, und mit wenigstens einer stationären Druckstation (2 - 4, 32 - 37) zum Bedrucken der Behälter, wobei die Druckstation wenigstens zwei im Abstand der Transportteilung zueinander angeordnete Druckköpfe (5, 6) umfasst, die über einen gemeinsamen Träger (7) verbunden sind und die innerhalb eines Maschinenwinkelsegments (10) der Druckmaschine oszillierend, mit den Behältern mitlaufend und zurück, bewegbar sind,
wobei die Oszillation der Druckköpfe eine erste Halbperiode und eine zweite Halbperiode umfasst,
wobei die erste Halbperiode dem Drucken auf die Behälter (11) dient und dabei der gemeinsame Träger mit den Druckköpfen entsprechend der Transportbewegung (9a) des Behältertisches mit den zugeordneten Zentrierhalterungen und Behältern in konstanter Relativposition mitläuft,
wobei anschließend in der zweiten Halbperiode der gemeinsame Träger mit den Druckköpfen durch eine Rückholbewegung (8c) wieder an den Umkehrpunkt (8a) zu Beginn der ersten Halbperiode der Oszillation zurückkehrt, und
wobei die der Transportbewegung entgegengesetzte Rückholbewegung derart gesteuert wird, dass die nachlaufenden Behälter (11') ihre jeweils zugeordneten Druckköpfe erst dann erreichen, wenn diese am Umkehrpunkt zu Beginn der ersten Halbperiode angekommen sind oder dort auf die nachlaufenden Behälter warten.

2. Druckmaschine nach Anspruch 1, wobei die Druckköpfe (5, 6) auf einem gemeinsamen Träger (7) befestigt sind, der sich um die Drehachse (9d) des Behältertisches (9) schwenken oder entlang eines diesbezüglichen Kreisbogens fahren lässt.

3. Druckmaschine nach Anspruch 2, wobei der Träger (7) und die Druckköpfe (5, 6) derart elektrisch gesteuert sind, dass sich die Druckköpfe beim Drucken mit der Winkelgeschwindigkeit des Behältertisches (9) mit den Behältern (11) bewegen und sich insbesondere mit einer demgegenüber höheren Winkelgeschwindigkeit zurück bewegen.

4. Druckmaschine nach Anspruch 2 oder 3, wobei der Träger (7) mittels Elektromotor, insbesondere Servomotor, angetrieben ist.

5. Druckmaschine nach Anspruch 4, wobei der Elektromotor wenigstens einen als Kreisbogensegment ausgebildeten Langstator (53) mit Führungsschiene und wenigstens einen daran entlang geführten Läufer (54) umfasst.

6. Druckmaschine nach einem der Ansprüche 2 bis 4, wobei der Träger (7) derart steuerbar ist, dass das Maschinenwinkelsegment (10) höchstens das Dreifache eines zwischen den Druckköpfen (5, 6) ausgebildeten Maschinenwinkels (10a) einschließt.

7. Druckmaschine nach wenigstens einem der vorigen Ansprüche, wobei die Druckstation (32 - 37) modular ausgebildet ist, derart dass sie sich auf die Drehachse (9d) des Behältertisches (9) weisend andocken lässt.

8. Druckmaschine nach wenigstens einem der vorigen Ansprüche, wobei ferner bezüglich eines Teilkreises (9c) für die Behälter (11) den Druckköpfen (5, 6) gegenüberliegend Kameras (18, 19) oder weitere Druckköpfe (15, 16) angeordnet sind, die sich synchron mit den Druckköpfen (5, 6) oszillierend bewegen lassen.

9. Druckmaschine nach wenigstens einem der vorigen Ansprüche, wobei die Druckköpfe (5, 6) Tintenstrahldruckköpfe zum Direktbedrucken der Behälter (11) sind.

10. Druckmaschine nach wenigstens einem der vorigen Ansprüche, ferner umfassend einen mit dem Behältertisch (9) mechanisch verblockten und kontinuierlich drehbaren Behandlungstisch (42) mit wenigstens einer stationären und modular andockbaren Behandlungsstation (39 - 41) zum Vorbehandeln der Behälter (11), und/oder umfassend einen mit dem Behältertisch (9) mechanisch verblockten und kontinuierlich drehbaren Behandlungstisch (46) mit wenigstens einer stationären und modular andockbaren Behandlungsstation (43 - 45) zum Nachbehandeln der Behälter (11).

11. Verfahren zum Bedrucken von Behältern (11), wobei diese als kontinuierlicher Behälterstrom im Abstand von je einer Transportteilung (9b) zueinander auf einem Behältertisch (9) transportiert werden und wenigstens zwei Druckköpfe (5, 6), die über einen gemeinsamen Träger (7) verbunden sind, im Abstand der Transportteilung zueinander teilumfänglich an dem Behältertisch oszillieren, und wobei die Druccköpfe während des Bedruckens synchron mit dem Behältertisch mitlaufen und die Behälter dabei um vertikale Achsen (12a) um sich selbst gedreht werden,
wobei die Oszillation der Druckköpfe eine erste Halbperiode und eine zweite Halbperiode umfasst,
wobei in der ersten Halbperiode die Behälter (11) bedruckt werden und dabei der gemeinsame Träger mit den Druckköpfen entsprechend der Transportbewegung (9a) des Behältertisches mit den zugeordneten Zentrierhalterungen und Behältern in konstanter Relativposition mitläuft,
wobei anschließend in der zweiten Halbperiode der gemeinsame Träger mit den Druckköpfen durch eine Rückholbewegung (8c) wieder an den Umkehrpunkt (8a) zu Beginn der ersten Halbperiode der Oszillation zurückkehrt, und
wobei die der Transportbewegung entgegengesetzte Rückholbewegung derart gesteuert wird, dass die nachlaufenden Behälter (11') ihre jeweils zugeordneten Druckköpfe erst dann erreichen, wenn diese am Umkehrpunkt zu Beginn der ersten Halbperiode angekommen sind oder dort auf die nachlaufenden Behälter warten.

12. Verfahren nach Anspruch 11, wobei die Drehbewegung (12b) der Behälter (11) um sich selbst elektrisch gesteuert wird, um die Behälter beim Drucken wenigstens halbumfänglich und insbesondere wenigstens vollumfänglich um sich selbst mit einem vorgegebenen Druckvorschub bezüglich der Druckköpfe (5, 6) zu drehen, insbesondere gegenläufig zur Transportbewegung (9a) des Behältertisches (9).

13. Verfahren nach einem der Ansprüche 11 bis 12, wobei die Druckköpfe (5, 6) in einem Arbeitstakt oszillieren, bei dem die Druckköpfe innerhalb eines Anteils von höchstens 40%, insbesondere höchstens 30%, der Dauer des Arbeitstakts entgegen der Transportbewegung (9a) der Behälter (11) zurück bewegt werden.

14. Verfahren nach einem der Ansprüche 11 bis 13, wobei der Druckvorschub am Druckkopf (5, 6) wenigstens 300 mm/s beträgt.

15. Verfahren nach einem der Ansprüche 11 bis 14, bei dem wenigstens einer der Druckköpfe (5, 6) im Störungsfall selektiv inaktiviert wird und das Drucken unter Drehung des Behältertisches (9) mit reduzierter Winkelgeschwindigkeit fortgesetzt wird.

## Claims

1. Printing machine (1) for containers (11), comprising a continuously rotatable container table (9) on which centering mountings (12) that can rotate about themselves about vertical axes (12a) for the containers are arranged uniformly distributed over the circumference in a spaced manner by a distance of a transport spacing (9b), and comprising at least one stationary printing station (2-4, 32 - 37) for printing the containers, wherein the printing station comprises at least two printing heads (5, 6) which are arranged in a mutually spaced manner by the distance of the transport spacing (9b), which are connected via a common carrier (7) and which are movable to run together with the containers and back in an oscillating manner within a machine angle segment (10) of the printing machine,
wherein the oscillation of the printing heads has a first half-period and a second half-period,
wherein the first half-period serves printing onto the containers (11) and the common carrier thereby runs together with the printing heads according to the transport movement (9a) of the container table with the associated centering mountings and containers in constant relative position,
wherein subsequently in the second half-period the common carrier with the printing heads returns through a retrieval movement (8a) back to the reversal point (8a) at the beginning of the first half-period of the oscillation, and
wherein the retrieval movement opposite the transport movement is controlled such that the trailing containers (11') reach their respectively associated printing heads only when these have arrived at the reversal point at the beginning of the first half-period or are waiting there for the trailing containers.

2. Printing machine according to claim 1, wherein the printing heads (5, 6) are mounted on a common carrier (7) which can be pivoted about the axis of rotation (9d) of the container table (9) or moved along an arc of a corresponding circular arc.

3. Printing machine according to claim 2, wherein the carrier (7) and the printing heads (5, 6) are electrically controlled in such a way that during printing the printing heads move with the containers (11) at the angular speed of the container table (9), and in particular move back at a higher angular speed in comparison.

4. Printing machine according to claim 2 or 3, wherein the carrier (7) is driven by means of an electric motor, in particular a servomotor.

5. Printing machine according to claim 4, wherein the electric motor comprises at least one long stator (53) constructed as a circular arc segment with a guide rail and at least one rotor (54) guided along the guide rail.

6. Printing machine according to one of claims 2 to 4, wherein the carrier (7) is controllable in such a way that the machine angle segment (10) encloses at most three times a machine angle (10a) formed between the printing heads (5, 6).

7. Printing machine according to at least one of the previous claims, wherein the printing station (32 - 37) is designed modularly in such a way that it can be docked facing the axis of rotation (9d) of the container table (9).

8. Printing machine according to at least one of the previous claims, wherein furthermore, with respect to a pitch circle (9c) for the containers (11), chambers (18, 19) or further printing heads (15, 16) are arranged opposite the printing heads (5, 6), which can be moved in an oscillating manner synchronously with the printing heads (5, 6).

9. Printing machine according to at least one of the previous claims, wherein the printing heads (5, 6) are ink-jet printing heads for direct printing of the containers (11).

10. Printing machine according to at least one of the previous claims, further comprising a treatment table (42) mechanically interlocked with the container table (9) and continuously rotatable, with at least one stationary and modularly dockable treatment station (39-41) for pretreating the containers (11), and/or comprising a treatment table (46) mechanically interlocked with the container table (9) and continuously rotatable, with at least one stationary and modularly dockable treatment station (43-45) for aftertreating the containers (11).

11. Method for printing containers (11), wherein these are transported as a continuous container stream on a container table (9) at a distance of in each case one transport spacing (9b) from one another and at least two printing heads (5, 6) connected via a common carrier (7) oscillate partially circumferentially on the container table at the distance of the transport spacing from one another, and wherein the printing heads run synchronously together with the container table during printing and the containers are thereby rotated about themselves about vertical axes (12a),
wherein the oscillation of the printing heads has a first half-period and a second half-period,
wherein in the first half-period the containers (11) are printed and the common carrier thereby runs together with the printing heads according to the transport movement (9a) of the container table with the associated centering mountings and containers in constant relative position,
wherein subsequently in the second half-period the common carrier with the printing heads returns through a retrieval movement (8a) back to the reversal point (8a) at the beginning of the first half-period of the oscillation, and
wherein the retrieval movement opposite the transport movement is controlled such that the trailing containers (11') reach their respectively associated printing heads only when these have arrived at the reversal point at the beginning of the first half-period or are waiting there for the trailing containers.

12. Method according to claim 11, wherein the rotational movement (12b) of the containers (11) about themselves is electrically controlled in order to rotate the containers during printing at least half-circumferentially and in particular at least fully circumferentially about themselves with a predetermined printing feed relative to the printing heads (5, 6), in particular in the opposite direction to the transport movement (9a) of the container table (9).

13. Method according to one of claims 10 to 12, wherein the printing heads (5, 6) oscillate in an operating cycle, in which the printing heads are moved back against the transport movement (9a) of the container table (9) within a proportion of at most 40%, in particular at most 30%, of the duration of the operating cycle.

14. Method according to one of claims 11 to 13, wherein the print feed at the printing head (5, 6) is at least 300 mm/s.

15. Method according to one of claims 11 to 14, in which at least one of the printing heads (5, 6) is selectively inactivated in the event of a fault and printing is continued with rotation of the container table (9) at a reduced angular velocity.

## Revendications

1. Machine d'impression (1, 31) pour récipients (11), avec une table à récipients (9) tournant en continu, sur laquelle sont disposés des supports de centrage (12) pour les récipients, qui peuvent tourner autour d'axes verticaux (12a) sur eux-mêmes, à distance d'une division de transport (9b) et répartis uniformément sur la circonférence, et avec au moins une station d'impression fixe (2 - 4, 32 - 37) pour l'impression des récipients, la station d'impression comprenant au moins deux têtes d'impression (5, 6) qui sont disposées à distance l'une de l'autre dans le pas de transport, sont reliées par un support commun (7) et peuvent être déplacées de manière oscillante à l'intérieur d'un segment angulaire (10) de la machine d'impression, en avançant avec les récipients et en reculant,
dans laquelle l'oscillation des têtes d'impression comprend une première demi-période et une seconde demi-période, la première demi-période étant destinée à l'impression sur les récipients (11), le support commun avec les têtes d'impression se déplaçant avec les supports de centrage associés et les récipients en position relative constante en fonction du mouvement de transport (9a) de la table des récipients,
dans laquelle, par la suite, dans la deuxième demi-période, le support commun avec les têtes d'impression revient au point d'inversion (8a) au début de la première demi-période d'oscillation par un mouvement de retour (8c), et
dans laquelle le mouvement de retour opposé au mouvement de transport est contrôlé de telle sorte que les récipients arrière (11 ') n'atteignent leur tête d'impression associée respective que lorsque celle-ci est arrivée au point de retournement au début de la première demi-période ou y attend les récipients arrière.

2. Machine d'impression selon la revendication 1, dans laquelle les têtes d'impression (5, 6) sont montées sur un support commun (7) qui peut être pivoté autour de l'axe de rotation (9d) de la table à récipients (9) ou déplacé le long d'un arc de cercle correspondant.

3. Machine d'impression selon la revendication 2, dans laquelle le support (7) et les têtes d'impression (5, 6) sont commandés électriquement de sorte que les têtes d'impression se déplacent avec les récipients (11) à la vitesse angulaire de la table à récipients (9) pendant l'impression, et en particulier se déplacent en arrière à une vitesse angulaire plus élevée en comparaison.

4. Machine d'impression selon les revendications 2 ou 3, dans laquelle le support (7) est entraîné au moyen d'un moteur électrique, en particulier un servomoteur.

5. Machine à imprimer selon la revendication 4, dans laquelle le moteur électrique comprend au moins un long stator (53) en forme de segment d'arc circulaire avec un rail de guidage et au moins un rotor (54) guidé le long du rail de guidage.

6. Machine d'impression selon l'une des revendications 2 à 4, dans laquelle le support (7) peut être commandé de telle manière que le segment d'angle de machine (10) comprend au maximum trois fois un angle de machine (10a) formé entre les têtes d'impression (5, 6).

7. Machine d'impression selon au moins l'une des revendications précédentes,
dans laquelle la station d'impression (32 - 37) est conçue de manière modulaire de telle sorte qu'elle peut être amarrée en pointant sur l'axe de rotation (9d) de la table à récipients (9).

8. Machine d'impression selon au moins l'une des revendications précédentes,
dans laquelle en outre, par rapport à un cercle primitif (9c) pour les récipients (11), des caméras (18, 19) ou d'autres têtes d'impression (15, 16) sont disposées en face des têtes d'impression (5, 6), qui peuvent être déplacées de manière oscillante en synchronisme avec les têtes d'impression (5, 6).

9. Machine d'impression selon au moins l'une des revendications précédentes,
dans laquelle les têtes d'impression (5, 6) sont des têtes d'impression à jet d'encre pour l'impression directe des récipients (11).

10. Machine d'impression selon au moins l'une des revendications précédentes, comprenant en outre une table de traitement (42) verrouillée mécaniquement avec la table à récipients (9) et pouvant tourner en continu, avec au moins une station de traitement (39-41) stationnaire et pouvant être amarrée de manière modulaire pour le prétraitement des récipients (11), et/ou comprenant une table de traitement (46) verrouillée mécaniquement avec la table à récipients (9) et pouvant tourner en continu, avec au moins une station de traitement (43-45) stationnaire et pouvant être amarrée de manière modulaire pour le post-traitement des récipients (11).

11. Procédé d'impression de récipients (11), dans lequel ceux-ci sont transportés sous forme d'un flux continu de récipients sur une table à récipients (9) à une distance d'une division de transport (9b) respective l'un de l'autre et au moins deux têtes d'impression (5, 6), qui sont reliées par un support commun (7), oscillent partiellement sur la circonférence de la table à récipients à la distance de la division de transport l'une de l'autre, et dans lequel les têtes d'impression tournent en synchronisme avec la table à récipients pendant l'impression et les récipients sont tournés autour d'eux-mêmes autour d'axes verticaux (12a),
dans lequel l'oscillation des têtes d'impression comprend une première demi-période et une seconde demi-période, dans lequel, dans la première demi-période, les récipients (11) sont imprimés, et dans lequel le support commun avec les têtes d'impression se déplace avec les supports de centrage et les récipients associés en position relative constante selon le mouvement de transport (9a) de la table des récipients,
dans lequel, par la suite, dans la deuxième demi-période, le support commun avec les têtes d'impression revient au point d'inversion (8a) au début de la première demi-période d'oscillation par un mouvement de retour (8c), et
dans lequel le mouvement de retour opposé au mouvement de transport est contrôlé de telle sorte que les récipients arrière (11') n'atteignent leur tête d'impression associée respective que lorsque celle-ci est arrivée au point de retournement au début de la première demi-période ou y attend les récipients arrière.

12. Procédé selon la revendication 11, dans lequel le mouvement de rotation (12b) des récipients (11) autour d'eux-mêmes est commandé électriquement afin de faire tourner les récipients pendant l'impression au moins de façon semi-circonférentielle et en particulier au moins entièrement autour d'eux-mêmes avec une avance d'impression prédéterminée par rapport aux têtes d'impression (5, 6), en particulier dans le sens opposé au mouvement de transport (9a) de la table de récipients (9).

13. Procédé selon l'une des revendications 11 à 12, dans lequel les têtes d'impression (5, 6) oscillent dans un cycle de travail dans lequel les têtes d'impression sont ramenées contre le mouvement de transport (9a) de la table de récipient (9) dans une proportion de 40% au maximum, en particulier de 30% au maximum, de la durée du cycle de travail.

14. Procédé selon l'une des revendications 11 à 13, dans lequel l'avance d'impression au niveau de la tête d'impression (5, 6) est d'au moins 300 mm/s.

15. Procédé selon l'une des revendications 11 à 14, dans lequel au moins l'une des têtes d'impression (5, 6) est sélectivement désactivée en cas de défaut et l'impression est poursuivie à une vitesse angulaire réduite tout en faisant tourner la table du récipient (9).
